# FASCICULE DE BREVET EUROPEEN

(11) **EP 0 595 739 B1**
(45) Date de publication et mention de la délivrance du brevet: **05.06.1996**
(21) Numéro de dépôt: 93420427.2
(22) Date de dépôt: 28.10.1993
(51) Int. Cl.: D06F 95/00

(54) **Procédé et installation de transfert de pièces textiles de grandes dimensions entre un convoyeur de lots de pièces sortant d'une machine de lavage essorage et une engageuse pour machine à repasser**
Verfahren und Übergabevorrichtung für Textilstücke grosser Abmessung zwischen einem Förderband für Teile, die eine Wasch-Entwässermaschine verlassen und einem Greifelement für Bügelmaschine
Method and transfer installation for textile goods of large dimension between a conveyor of pieces leaving a washing-dewatering machine and an engaging element for an ironer

(30) Priorité: 30.10.1992 FR 9213282
(43) Date de publication de la demande: 04.05.1994
(73) Titulaire: SOCIETE JEAN MICHEL, F-73100 GRESY SUR AIX (FR)
(72) Inventeur: Baboz, Michel, F-73100 Brison Saint Innocent (FR); Tournassat, Luc, F-73100 Brison St Innocent (FR); Legrand, Guy, F-07130 Saint Peray (FR); Cinato, Pascal, F-69810 Albigny sur Saone (FR)
(74) Mandataire: Maureau, Philippe

(56) Documents cités:
- EP-A- 0 274 000
- EP-A- 0 347 323
- EP-A- 0 372 320
- FR-A- 2 660 638

## Description

La présente invention concerne un procédé et une installation de transfert de pièces textiles de grandes dimensions entre un convoyeur de lots de pièces sortant d'une machine de lavage essorage et une engageuse pour machine à repasser, plus particulièrement du type saisissant les pièces, telles que des draps, par le petit côté.

Les lots de pièces textiles et notamment de draps délivrés par ces convoyeurs et qui sont relativement importants, puisque de l'ordre de 50 kg, comprennent un nombre important de pièces très emmêlées qui, à l'entrée de l'engageuse, doivent être saisies une par une, ce qui est très difficile, sinon impossible, si les pièces ne sont pas préalablement démêlées.

Le document EP-A-0 347 323 décrit un procédé et une machine de préhension automatique de deux coins d'un linge saisissant par aspiration un linge plat dans un chariot qui contient plusieurs linges plats. Le document EP-A-372320 concerne une installation comportant des séries de pinces mobiles sur deux convoyeurs séparés destinés à permettre, après qu'un opérateur ait accroché un drap ou similaire à une première paire de pinces, par un de ses angles et un bord adjacent à cet angle, qu'une autre paire de pinces saisisse le bord voisin de celui déjà tenu. Cette installation vise à présenter les pièces textiles, telles que des draps par exemple devant une engageuse de machine à repasser.

Le document EP-A-274000 concerne une installation de convoyage de pièces textiles, équipée d'un dispositif de détection de la bonne tenue de pièce par les pinces.

Dans les deux cas, l'alimentation de l'installation est réalisée par un opérateur.

Le but de l'invention est de fournir un procédé et un dispositif assurant la recherche et l'extraction d'une pièce dans une masse de linge en vue de son stockage dynamique pour alimenter un opérateur ou une engageuse de machine à repasser.

A cet effet, le procédé qu'elle concerne consiste :
- à déverser les lots de pièces, un par un, sur une première zone de réception située en dessous de l'extrémité aval du convoyeur,
- à réaliser un prédémêlage des pièces en en saisissant un nombre limité, en les soulevant à une hauteur supérieure à la longueur maximale d'une pièce,
- à transporter ces quelques pièces démêlées au-dessus d'une seconde zone de réception,
- à les relâcher sur cette seconde zone,
- à saisir les pièces ainsi démêlées, une par une, sur cette seconde zone et à les soulever à une hauteur correspondant à la détection de la fin de la pièce,
- et à vérifier que la pièce soulevée est bien développée sur une hauteur supérieure à la moitié de sa plus grande dimension.

Il en résulte que le point le plus bas de cette pièce est constitué par un de ses angles et cette situation peut être mise à profit pour le faire saisir par un dispositif automatique de présentation à l'engageuse.

D'autres caractéristiques et avantages de l'invention ressortent des revendications 2 et suivantes.

De toute façon, l'invention sera bien comprise, à l'aide de la description qui suit, en référence au dessin schématique annexé représentant, à titre d'exemple non limitatif, une forme d'exécution de cette installation :
- Figure 1 en est une vue en perspective ;
- Figure 2 en est une vue en plan par dessus ;
- Figure 3 en est une vue de côté en élévation ;
- Figure 4 est une vue partielle, en perspective, montrant une partie du second convoyeur au poste de déchargement des pièces.

Comme le montre plus particulièrement la figure 2, cette installation est destinée à prendre place entre l'extrémité aval 2a d'un convoyeur de transport de lots de pièces textiles 3 provenant d'une machine de lavage essorage et une engageuse 4a d'une machine à repasser 4 les pièces provenant des lots 3 et qui lui sont présentées une par une.

Dans l'exemple illustré sur le dessin, cette installation comprend, en aval de l'extrémité aval 2a du convoyeur 2 de lots de pièces 3, une première zone de réception 5 de lots de pièces 3 à laquelle est associé un détecteur 6 de présence d'un lot de pièces 3 ou de quelques pièces 3a provenant d'un lot de pièces 3 sur cette première zone de réception 5.

A cette première zone de réception 5 est associée une pince de démêlage 7 montée coulissante, horizontalement, sur une glissière 8 qui lui permet de se déplacer entre une position fin de course arrière, dans laquelle elle est située au-dessus de la première zone de réception 5 des lots de pièces 3, jusqu'à une position fin de course avant dans laquelle elle est située au-dessus d'une seconde zone de réception de pièces démêlées 3b, la glissière 8 étant elle-même mobile verticalement le long d'un mât 9 pour permettre à la pince d'un démêlage 7, en partant de sa position avant, au-dessus de la seconde zone de réception 11, avec la glissière 8 en position haute, de se déplacer jusque dans sa position fin de course arrière, de descendre au-dessus de la première zone de réception jusqu'à pouvoir saisir une ou plusieurs pièces appartenant au lot 3 de pièces emmêlées préalablement déposées sur cette première zone de réception 5, de se fermer, puis, de remonter, par un mouvement ascendant de la glissière 8 le long du mât 9 et, enfin, d'être déplacée en direction de sa fin de course avant au-dessus de la seconde zone de réception 11 pour pouvoir y déposer les quelques pièces 3b prélevées dans le lot de pièces 3, ou dans les quelques pièces 3a provenant d'un lot de pièces 3, préalablement déposées sur la première zone de réception 5.

Comme le montre plus particulièrement la figure 2, la première zone de réception 5 est constituée par un tapis transporteur dont le fonctionnement sera expliqué ci-après tandis que la seconde zone de réception 11 comprend une partie amont 11a, elle aussi constituée par un tapis transporteur, et une partie aval 11b constituée par un godet de réception 11b dont le fond est constitué par une grille dont le rôle sera expliqué ci-après et qui est avantageusement constitué de deux éléments symétriques 11'b disposés symétriquement l'un par rapport à l'autre de manière que leurs bords adjacents soient situés le long de la ligne médiane du fond de ce godet 11b et de manière qu'ils puissent pivoter vers le haut, autour de leurs bords parallèles les plus éloignés l'un de l'autre. Le fonctionnement des grilles 11'b sera expliqué ci-après.

Il a été indiqué précédemment que l'extrémité aval 2a du premier convoyeur 2 déversait les lots de pièces 3 sur la première zone de réception 5. Cependant, pour permettre un fonctionnement régulier de cette installation, quel que soit le débit des lots de pièces provenant de la machine de lavage essorage située en amont du premier convoyeur 2, ce dernier présente, à son extrémité aval 2a, un dernier tronçon 2'a dont le fonctionnement est indépendant du précédent auquel il sert de zone tampon. A l'extrémité aval de ce dernier tronçon 2'a est disposé un détecteur 12 de présence d'un lot de pièces 3 à cette extrémité. Ce détecteur 12 est combiné au détecteur 6 associé à la première zone de réception 5 ainsi qu'à un détecteur 13 associé à la pince de démêlage 7 et apte à détecter la position de cette dernière en fin de course avant et visible sur la figure 3.

Ainsi, le fonctionnement du dernier tronçon 2'a du premier convoyeur 2 ne sera poursuivi, lorsqu'un lot de pièces 3 se présente devant le détecteur 12 de son extrémité aval, qu'à la condition qu'aucun lot de pièces 3 ou aucune pièce 3a de ce lot 3 ne subsiste sur la première zone de réception 5 et à condition, aussi, que la pince de démêlage 7 occupe sa position haute en fin de course avant, c'est-à-dire au-dessus de la seconde zone de réception 11.

Cette disposition vise à éviter toute perturbation du fonctionnement de cette partie de l'installation.

Il a été indiqué, précédemment, que la partie amont 11a de la seconde zone de réception 11 était constituée par un tapis transporteur destiné à déverser, une par une, dans le godet de réception 11b, les pièces démêlées 3b préalablement déversées sur lui par la pince de démêlage 7, qu'après libération du godet de réception 11b par la pièce 3c préalablement versée sur son fond par le tapis transporteur 11a. A cet effet, un détecteur de présence de pièces démêlées 3b est disposé au voisinage de l'extrémité aval du tapis transporteur 11a et ce détecteur 14 est combiné à un détecteur 15 associé au fond du godet de réception 11b pour ne commander l'avance du tapis transporteur 11a que lorsque des pièces démêlées 3b sont détectées par le détecteur 14 et que, par contre, le détecteur 15 ne détecte aucune pièce dans le godet de réception 11b.

Enfin, pour améliorer les conditions de fonctionnement de cette première partie d'installation, et, surtout, pour permettre un fonctionnement entièrement automatique, la pince de démêlage 7 est équipée d'un détecteur 16 de présence d'au moins une pièce entre ses mâchoires ce qui permet de contrôler la descente de la glissière horizontale 8 jusqu'à ce que ce détecteur 16 entre en contact avec une pièce d'un lot de pièces 3 ou 3a préalablement déposée sur la première zone de réception 5 avant fermeture de la pince 7. Cette disposition rend plus sûr la fermeture des mâchoires de cette pince de démêlage 7 sur au moins une pièce de ce lot 3.

Pour les mêmes raisons, la glissière 8 qui, comme indiqué précédemment, est équipée d'un détecteur 13 de fin de course avant, est équipée aussi d'un détecteur 17 de fin de course arrière. Par ailleurs, pour limiter les fins de course haute et basse de la glissière 8, le mât 9 qui la supporte est équipé, au voisinage de son extrémité supérieure, d'un détecteur de fin de course haute 18 et, au voisinage de son extrémité inférieure, d'un détecteur de course basse 19.

Pour améliorer encore les conditions de fonctionnement automatique de cette installation, en éliminant toute perte de temps inutile, il est prévu, le long du mât 9 et à un niveau légèrement supérieur à celui de la première zone de réception 5, un détecteur intermédiaire 21 de la position de la glissière 8, détecteur 21 auquel est associé un second détecteur intermédiaire 22 situé sensiblement au même niveau que lui et destiné à détecter la présence d'une pièce dans la pince de démêlage 7. Ces deux détecteurs 21 et 22 sont combinés de manière à commander l'arrêt de la course ascendante de la glissière 8 lorsque, simultanément, le détecteur 21 est sensibilisé par la présence de la glissière 8 tandis que le détecteur 22 ne détecte aucune présence de pièces provenant d'un lot 3 au-dessous de la pince de démêlage 7. Cette disposition a pour effet d'arrêter le cycle de démêlage si, par exemple, une ou plusieurs pièces d'un lot 3 sont saisies en boule par la pince de démêlage 7 ce qui aurait pour effet de n'assurer aucun démêlage de ces pièces.

Dans le même esprit, pour éviter une perte de temps inutile, le détecteur de présence 16 associé à la pince de démêlage 7 est combiné au détecteur 21 pour commander, comme dans l'exemple précédent, I'arrêt de la course ascendante de la glissière 8 et la reprise du cycle précédent, si, simultanément, le détecteur 21 est sensibilisé par le passage de la glissière 8 tandis que le détecteur 16 ne détecte aucune présence de pièces dans la pince de démêlage 7.

Cette installation comprend une seconde pince ou pince de présentation 23 mobile le long d'un mât vertical 24, de manière à se déplacer verticalement au-dessus du godet de réception 11b.

Cette pince 23 qui peut être d'un type connu, telle que celle connue par la demande de brevet français n° 2 660 638 est agencée pour ne permettre la préhension et, ensuite, la présentation, que d'une seule pièce 3c appartenant à un lot de pièces préalablement démêlées 3b. En outre, cette pince de présentation 23 doit permettre, lorsqu'elle présente, en la soulevant, une pièce 3c, un facile repérage de l'un de ses angles 3'c. A cet effet, il est nécessaire que la longueur de pièce 3c suspendue au-dessous de la pince 23 soit au moins légèrement supérieure à la moitié de la plus grande dimension de cette pièce c'est-à-dire, comme généralement il s'agit de pièces rectangulaires, à une dimension supérieure à la moitié de l'une de ses diagonales. En position de repos, la pince 23 occupe une position déterminée par un détecteur de présence 25 faisant office de contacteur de fin de course en position de repos. Comme la pince de démêlage 7, la pince de présentation 23 est, elle aussi, équipée d'un détecteur 26 de présence d'une pièce saisie par elle.

Par ailleurs, à proximité de la base du mât 24 mais au-dessus du godet de réception 11b, est disposée une barrière de détecteurs 27 de présence d'une partie de pièce suspendue au-dessous de la pince 23 et, à cette barrière de détecteurs 27 est associé un détecteur 28 disposé le long du mât 24 de manière à détecter la présence de la pince 23 lorsque celle-ci se trouve à une distance de la barrière de détecteurs 27 correspondant à la dimension minimale de pièce 3c devant être suspendue au-dessous de la pince 23 pour qu'un des angles 3'c de cette pièce soit facilement repérable. Comme indiqué précédemment, cette distance correspond à une dimension légèrement supérieure à la moitié de l'une des diagonales de la pièce 3c.

Le fonctionnement de la pince 23 est donc le suivant :

Lorsque le détecteur 15 signale la présence d'au moins une pièce dans le fond du godet de réception 11b, la pince 23 amorce sa course descendante jusqu'à ce que celle-ci soit stoppée par l'entrée en contact de son détecteur 26 avec une pièce 3c reposant dans le fond du godet de réception 11b. La descente de la pince 23 se faisant en position ouverte, son détecteur 26 commande, simultanément, sa fermeture, l'arrêt de sa course descendante et sa remontée. Si le détecteur 26 ne détecte aucune présence de pièce dans la pince 23, lors de son passage devant le détecteur 25, sa course ascendante est stoppée et son cycle précédent recommence par sa redescente, son ouverture, etc.

Si, lorsque la pince 23 sensibilise le détecteur 28, la barrière de détecteurs 27 détecte la présence d'une partie de pièce 3c suspendue à la pince 23, l'ascension de cette dernière se poursuit jusqu'à sa fin de course haute stoppée par l'action du détecteur de fin de course haute 29 situé à proximité de l'extrémité supérieure du mât 24.

Si, par contre, lorsque le détecteur 28 détecte le passage de la pince 23, la barrière de détecteurs 27 ne détecte aucune présence de partie de pièce 3c en dessous de la pince 23, la course ascendante de cette dernière est stoppée et son cycle recommence comme dans le cas où aucune pièce 3c n'est détectée par le détecteur 26. Cet arrêt du cycle de la pince 23 est motivé par le fait que la pièce 3c qu'elle est destinée à présenter a été saisie par son milieu ce qui, par conséquent, ne facilite pas le repérage de l'un de ses angles 3'c puisque ceux-ci sont sensiblement au même niveau.

Naturellement, la pince 23 pourrait être située à proximité d'un dispositif automatique de saisie des pièces 3c par l'un 3'c de leurs angles et destinée à les présenter, une par une, à une engageuse de machine à repasser. Cependant, dans le cas où un tel dispositif automatique n'existe pas, il est possible de prévoir une partie complémentaire d'installation constituée par un second convoyeur 31 véhiculant, une par une, des potences de suspension 32 dont chacune est destinée à recevoir et supporter une pièce 3c déposée, à cheval sur elle, par la pince de présentation 23. Ce second convoyeur 31 est agencé pour véhiculer les potences 32, en circuit fermé, depuis une zone de stockage 31a jusqu'à leur retour à cette zone, en passant par une zone de chargement 31b où chacune d'elles est amenée, successivement, au contact d'une pièce 3c présentée par la pince de présentation 23, sans s'y arrêter, sensiblement au milieu de la partie de cette pièce 3c qui pend au-dessous de la pince précitée, lorsque cette pince 23 est en position fin de course haute correspondant au détecteur 29, puis à une zone tampon 31c où elle est provisoirement stockée avec d'autres en attendant la libération du poste situé en aval et, de là, à ce poste dit poste de déchargement 31d qui coïncide avec la situation du poste d'alimentation d'une engageuse 4a d'une machine à repasser 4, poste occupé par un opérateur manuel. Un détecteur 33 de présence d'une pièce 3c suspendue à la pince 23 commande l'engagement d'une potence 32 sur le convoyeur 31, à partir du poste de stockage 31a. Cette potence 32 est entraînée jusqu'à la zone tampon 31c où elle est mise en attente de la libération du poste de déchargement 31d. Lorsque l'opérateur libère une potence 32 et autorise son transfert jusqu'au poste de stockage 31a, simultanément, il commande la libération de la première potence 32 de la zone tampon 31c. Lorsque cette potence chargée d'une pièce 3c s'arrête au poste de déchargement 31d, I'opérateur la saisie par son angle 3'c le plus facilement repérable et l'introduit dans l'engageuse 4a de la machine à repasser 4. Après quoi, il libère cette potence 32 qui reprend sa course jusqu'à la zone de stockage 31a et le cycle se poursuit.

Pour éviter une perte de temps inutile, au poste de déchargement, lorsqu'une potence 32 se présente sans pièce déposée à cheval sur elle par la pince de présentation 23, il est prévu un détecteur 34 de pièce 3c qui, s'il ne détecte aucune présence de pièce 3c sur la potence 32 qui arrive au poste de déchargement 31d, neutralise les moyens de commande de son arrêt à ce poste de telle sorte qu'elle poursuit sa course jusqu'à la zone de stockage 31a.

Comme le montre plus particulièrement la figure 4 qui représente, à échelle agrandie, le poste de déchargement 31d du convoyeur 31, il est possible que le convoyeur 31 soit agencé pour permettre, sur commande par l'opérateur affecté au poste de l'engageuse 4a, de faire basculer chaque potence 32 qui se présente à ce poste, avec une pièce 3c disposée à cheval sur elle, de manière à faciliter sa chute sans que l'opérateur n'est à tirer exagérément sur son angle repérable 3'c.

Il a été indiqué précédemment qu'au poste de présentation, chaque pièce 3c suspendue à la pince 23 était déposée par cette dernière sur la potence 32 qui entrait en contact avec cette pièce. Naturellement, il peut se produire, pour différences raisons, qu'une pièce 3c soit mal déposée sur une potence 32 et qu'il en résulte sa chute en dessous de la potence 32 mais, par suite du mouvement de cette dernière, en aval de la position du godet de réception 11b. Pour éviter la nécessité de saisir à nouveau cette pièce et de la représenter dans le godet de réception 11b, comme le montre le dessin, il est prévu, en aval du godet de réception 11b, et en dessous de la trajectoire des potences 32 du convoyeur 31, un tapis transporteur 35 destiné à ramener les pièces 3c éventuellement tombées sur lui dans le godet de réception 11b. Le fonctionnement de ce tapis transporteur 35 est commandé cycliquement sans qu'il soit nécessaire de prévoir quelque détecteur que ce soit.

Il a été indiqué précédemment que le fond du godet de réception 11b était constitué de deux demi-grilles 11'b articulées par leurs bords les plus éloignés l'un de l'autre et dont les bords libres se font face et sont susceptibles d'être soulevées par pivotement vers le haut simultané de ces deux demi-grilles 11'b.

Cette disposition vise à faciliter la préhension d'une pièce 3c dans le fond du godet 11b par la pince de présentation 23 si la course descendante de cette dernière est insuffisante pour pouvoir se saisir physiquement de cette pièce 3c.

Le basculement des deux demi-grilles 11'b peut être combiné avec un flux d'air comprimé insufflé depuis la face inférieure des grilles 11'b formant le fond du godet 11b si la pince de présentation 23 a effectué, vainement, un nombre déterminé de tentatives de préhension d'une pièce 3c dans le godet de réception 11b.

## Revendications

1. Procédé de transfert de pièces textiles de grandes dimensions entre un convoyeur de lots de pièces sortant d'une machine de lavage essorage et une engageuse pour machine à repasser, caractérisé en ce qu'il consiste :
- à déverser les lots (3) de pièces (3c), un par un, sur une première zone de réception (5) située en dessous de l'extrémité aval du convoyeur (2),
- à réaliser un prédémêlage des pièces (3c) en en saisissant un nombre limité, en les soulevant à une hauteur supérieure à la longueur maximale d'une pièce (3c),
- à transporter ces quelques pièces (3c) démêlées au-dessus d'une seconde zone de réception (11),
- à les relâcher sur cette seconde zone (11),
- à saisir les pièces (3c) ainsi démêlées, une par une, sur cette seconde zone (11) et à les soulever à une hauteur correspondant à la détection de la fin de la pièce,
- et à vérifier que la pièce (3c) soulevée est bien développée sur une hauteur supérieure à la moitié de sa plus grande dimension.

2. Procédé selon la revendication 1, caractérisé en ce qu'il comporte une phase complémentaire consistant à déposer la pièce (3c) soulevée sur un organe de suspension (32) appartenant à un second convoyeur (31) destiné à la présenter au poste de l'engageuse (4a) de manière que l'un de ses quatre angles (3'c) soit facilement saisissable par l'opérateur, lors de la présentation de cette pièce à ce poste, ou à la stocker dans une zone d'attente (31c).

3. Installation pour la mise en oeuvre du procédé selon la revendication 1, caractérisé en ce qu'elle comprend, en aval du convoyeur (2) de lots (3) de pièces textiles (3c) sortant de la machine de lavage essorage,
- une première zone de réception (5) des lots (3) de pièces (3c), des moyens étant prévus pour que les lots (3) soient déversés, un par un, sur cette zone (5), chaque fois qu'elle a été libérée du lot (3) précédent,
- un premier moyen de préhension ou pince de démêlage (7) des pièces (3c), mobile, le long d'une glissière horizontale (8) elle-même mobile, verticalement, le long d'un premier mât (9), entre deux positions fin de course, dont celle "arrière" est située au-dessus de la première zone de réception (5) et celle "avant" au-dessus d'une seconde zone de réception (11), des moyens étant prévus pour commander, successivement, le recul de cette pince de démêlage (7) et la descente de sa glissière (8) en direction du lot (3) en attente sur la première zone de réception (5), la fermeture de la pince (7) pour lui permettre de saisir une ou quelques pièces (3c) de ce lot (3), la remontée de sa glissière (8) en position haute le long de son mât (9), son avance jusqu'à sa position fin de course avant et son ouverture au-dessus de la seconde zone de réception (11), des moyens étant prévus pour s'assurer de la présence d'au moins une pièce (3c) dans la pince de démêlage (7), avant que sa glissière (8) n'ait atteint sa position haute et commander sa réouverture et la descente de sa glissière (8) si aucune pièce (3c) n'est saisie, et d'autres moyens étant prévus pour n'autoriser l'ouverture de cette pince de démêlage (7) au-dessus de la seconde zone de réception (11) que si cette dernière est libre de toute pièce,
- un second moyen de préhension ou pince de présentation (23), mobile verticalement le long d'un second mât (24), entre deux positions fin de course haute et basse, situées au-dessus de la seconde zone de réception (11), des moyens réglables étant prévus pour s'assurer que la longueur de la pièce saisie (3c), en dessous de la pince de présentation (23) est supérieure à la moitié de la plus grande dimension ou diagonale de cette pièce (3c) et pour commander l'arrêt de la course ascendante de cette pince de présentation (23) et son ouverture si la longueur de la pièce (3c), en dessous d'elle, est inférieure à la valeur précitée, puis sa redescente en direction de cette seconde zone (11) et sa remontée après sa fermeture jusqu'à ce que la pièce saisie (3c) présente, en dessous de la pince (23), la longueur minimale souhaitée.

4. Installation selon la revendication 3, caractérisée en ce que le premier convoyeur (2) amenant les lots (3) depuis la machine de lavage essorage comporte un dernier tronçon (2'a), indépendant, dont le fonctionnement est contrôlé par un ensemble de trois détecteurs de présence, un premier détecteur (12) de présence de lot (3) disposé à son extrémité aval, un second détecteur (6) de présence de pièce (3c) situé légèrement au-dessus de la première zone de réception (5) et un troisième détecteur (13) chargé de détecter la présence de la pince de démêlage (7) dans sa position fin de course haute et avant, le mouvement de ce dernier tronçon (2'a) n'étant commandé que si un lot (3) est présent à son extrémité aval, si aucune pièce (3c) ne demeure sur la première zone de réception (5) et si la pince de démêlage (7) est bien dans sa position fin de course haute et avant.

5. Installation selon la revendication 3, caractérisée en ce que la pince de démêlage (7) est équipée d'un détecteur de présence (16) commandant successivement l'arrêt de sa descente, sa fermeture et sa remontée dès qu'elle arrive au contact d'une pièce (3c).

6. Installation selon la revendication 4, caractérisée en ce que le détecteur (16) de la pince de démêlage (7) est combiné avec un détecteur auxiliaire fixe (21) situé au-dessus du niveau le moins bas de la course descendante de la pince de démêlage (7) pour commander, successivement, I'arrêt de sa remontée, son ouverture et un nouveau cycle de préhension si, lorsque cette pince (7) atteint le niveau de ce détecteur fixe, l'absence de pièces (3c) dans la pince de démêlage (7) a été détectée.

7. Installation selon l'une quelconque des revendications 3 à 6, caractérisée en ce que la pince de démêlage (7) est constituée de quatre mâchoires (7a) formant deux paires de mâchoires (7a) disposées côte à côte.

8. Installation selon l'une quelconque des revendications 4 à 7, caractérisée en ce que le détecteur (6) de présence de lot (3), disposé au-dessous du niveau supérieur normal d'un lot (3) de pièces (3c) reposant sur la première zone de réception (5) est agencé pour n'autoriser la descente de la pince de démêlage (7) que si la présence d'au moins une pièce (3c) est détectée.

9. Installation selon l'une quelconque des revendications 3 à 8, caractérisée en ce que la seconde zone de réception (11) présente deux parties, une partie amont (11a), constituée par un tapis transporteur, à laquelle est associé un détecteur (14) de présence d'une ou quelques pièces (3c) déposées par la pince de démêlage (7) et une partie aval (11b) constituée par un godet de réception auquel est associé un détecteur de présence (15) combiné au détecteur (14) précité, associé au tapis de la partie amont (11a), pour commander l'avance de ce dernier, lorsqu'il y a au moins une pièce (3c) sur ce tapis et qu'il n'y a plus de pièce (3c) dans le godet de la partie aval (11b).

10. Installation selon l'une quelconque des revendications 3 à 9, caractérisée en ce que, d'une part, la première zone de réception (5) est constituée par un tapis transporteur à fonctionnement ponctuel commandé et, d'autre part, le détecteur précité (6) de présence d'un lot (3) de pièces (3c) sur cette première zone de réception (5) est agencé pour commander l'arrêt de la pince de démêlage (7) et autoriser l'avance de ce tapis simultanément à celui constituant la partie amont (11a) de la seconde zone de réception (11) et sur une course correspondant à la distance séparant les deux zones de réception (5 et 11), si la hauteur des pièces (3c) d'un lot (3) demeurant sur la première zone (5) est insuffisante pour que ces pièces (3c) soient saisies par la pince de démêlage (7).

11. Installation selon l'une quelconque des revendications 3 à 10, caractérisée en ce que la pince de présentation (23) est équipée d'un détecteur (26) de présence d'une pièce (3c) qui est agencé pour commander, successivement, dès que ce détecteur (26) rencontre une pièce (3c), I'arrêt de sa course de descente, sa fermeture et sa remontée en position fin de course haute.

12. Installation selon l'une quelconque des revendications 3 à 11, caractérisée en ce qu'il est prévu deux détecteurs fixes (28, 25), décalés, verticalement, l'un par rapport à l'autre, d'une distance légèrement supérieure à la moitié de la plus grande dimension d'une pièce (3c), c'est-à-dire, généralement, la moitié de sa diagonale, ces deux détecteurs (28, 25) étant agencés pour laisser se poursuivre la course ascendante de la pince de présentation (23), si tous les deux détectent, simultanément, une présence, respectivement, de la pince (23) et d'une pièce (3c), et pour l'interrompre, commander l'ouverture de cette pince (23) et le recommencement de son cycle si, lorsqu'elle atteint le niveau du détecteur supérieur (28), le détecteur inférieur (25) détecte l'absence de pièce (3c).

13. Installation selon l'une quelconque des revendications 9 à 12, caractérisée en ce que le fond du godet de réception (11b) constituant la partie aval de la seconde zone de réception (11) est constitué par une grille et il est prévu un ventilateur destiné à souffler, à travers cette grille, un flux d'air ascendant provoquant le brassage de la pièce (3c) reposant sur elle si plusieurs tentatives de la pince de présentation (23) pour la saisir sont demeurées infructueuses.

14. Installation selon la revendication 13, caractérisée en ce que la grille constituant le fond du godet de réception (11 b) est formée de deux demi-grilles (11'b) disposées symétriquement de part et d'autre de l'axe médian du godet de réception (11b) et montées pivotantes, vers le haut, autour de leurs bords opposés les plus éloignés l'un de l'autre, des moyens de commande de pivotement étant agencés pour agir dès que la pince de présentation (23) est amenée deux fois de suite à reprendre son cycle pour défaut de prise de pièce (3c).

15. Installation selon l'une quelconque des revendications 3 à 14, caractérisée en ce que, lorsqu'elle est destinée à l'alimentation d'une engageuse de machine à repasser, non équipée d'un dispositif automatique d'engagement, il est prévu un second convoyeur (31) véhiculant, une par une, des potences de suspension (32) dont chacune est destinée à recevoir et supporter une pièce (3c) déposée, à cheval sur elle, par la pince de présentation (23), ce second convoyeur (31) étant agencé pour véhiculer ces potences (32), en circuit fermé, depuis une zone de stockage (31a) jusqu'à leur retour à cette zone (31a), en passant par une zone de chargement (31b) où chacune d'elles est amenée, successivement, au contact d'une pièce (3c) présentée par la pince de présentation, sans s'y arrêter, sensiblement au niveau du milieu de la partie de cette pièce (3c) qui pend en dessous de la pince précitée, lorsque cette pince (23) est en position fin de course haute, puis à une zone tampon (31c) et, de là, au poste de déchargement (31d), c'est-à-dire au poste manuel d'alimentation de l'engageuse (4a), occupé par un opérateur affecté à cette engageuse, des moyens étant prévus pour commander la libération d'une potence (32), depuis la zone de stockage (31a), lorsqu'une pièce (3c) est présentée par la pince de présentation (23) en position haute, d'autres moyens étant prévus pour commander l'ouverture de la pince de présentation (23) lorsqu'une potence (32) arrive au contact de la pièce (3c) présentée, d'autres moyens, encore, étant prévus pour libérer, une à une, les potences (32) en attente dans la zone tampon (31c) et permettre leur avance, d'abord, jusqu'au poste de déchargement (31d) occupé par l'opérateur, dès qu'une potence (32) a été déchargée de sa pièce (3c) par cet opérateur puis, jusqu'à la zone de stockage (31a), dès qu'elle a été elle-même déchargée par cet opérateur.

16. Installation selon la revendication 15, caractérisée en ce qu'un détecteur (34) de présence d'une pièce (3c) suspendue à une potence (32) est prévu au poste de déchargement (31d) du second convoyeur (31) et ce détecteur est agencé pour neutraliser les moyens d'arrêt des potences (32) à ce poste (31d) et permettre la poursuite de sa course jusqu'à la zone de stockage (31a) si aucune pièce (3c) suspendue à cette potence (32) n'est détectée.

17. Installation selon l'une des revendications 15 et 16, caractérisée en ce qu'il est prévu, en aval du godet de réception de la partie aval (11 b) de la seconde zone de réception (11), c'est-à-dire en aval de la pince de présentation (23) et en dessous de la trajectoire des potences (32) du second convoyeur (31), en aval du poste de chargement (31b), un tapis transporteur (35) de récupération animé, cycliquement, d'un mouvement en direction du godet de réception (11b), en vue de déverser, dans ce godet, toute pièce (3c) qui, mal suspendue à une potence (32) du second convoyeur (31), aurait chuté sur lui.

18. Installation selon l'une des revendications 15 à 17, caractérisée en ce que chaque potence (32) du second convoyeur (31) est montée de façon à pouvoir basculer vers le bas et le second convoyeur (31) est équipé, au poste de déchargement (31d), de moyens à commande manuelle pour autoriser ce basculement.

## Patentansprüche

1. Verfahren zum Überführen von Textilteilen großer Abmessungen zwischen einer Fördereinrichtung für Gruppen von Teilen, die eine Wasch-Entwässermaschine verlassen, und einem Greifelement für eine Bügelmaschine, dadurch gekennzeichnet, daß es die folgenden Schritte aufweist:
- Ausleeren der Gruppen (3) von Teilen (3c) Stück für Stück auf einen ersten Aufnahmebereich (5), der sich unterhalb des förderabseitigen Endes der Fördereinrichtung (2) befindet,
- Durchführen einer Vorentwirrung der Teile (3c) durch Ergreifen einer begrenzten Anzahl, indem man sie auf eine Höhe anhebt, die größer als die maximale Länge eines Teiles (3c) ist,
- Befördern dieser entwirrten Teile (3c) über einen zweiten Aufnahmebereich (11),
- Loslassen der Teile über diesem zweiten Bereich (11),
- Ergreifen der so entwirrten Teile (3c) Stück für Stück auf diesem zweiten Bereich (11) und Anheben der Teile auf eine Höhe, die der Erfassung des Endes des Teiles entspricht, und
- Überprüfen, daß das angehobene Teil (3c) auf einer Höhe gut aufgegangen ist, die größer als die Hälfte seiner größten Abmessung ist.

2. Verfahren nach Anspruch 1, dadurch gekennzeichnet, daß es einen ergänzenden Schritt aufweist, bei dem das angehobene Teil (3c) auf einem Aufhängeelement (32) aufgesetzt wird, das einer zweiten Fördereinrichtung (31) angehört, um es der Stelle des Greifelements (4a) derart darzubieten, daß eines seiner vier Ecken (3'c) durch die Bedienungsperson während der Darbietung dieses Teiles an diese Stelle leicht ergreifbar ist, oder um es in einem Wartebereich (31c) aufzubewahren.

3. Anlage zur Durchführung des Verfahrens nach Anspruch 1, dadurch gekennzeichnet, daß sie förderabseitig von der Fördereinrichtung (2) der Gruppen (3) von Textilteilen (3c), welche die Wasch-Entwässermaschine verlassen, aufweist:
- einen ersten Aufnahmebereich (5) für Gruppen (3) von Teilen (3c), wobei Einrichtungen vorgesehen sind, um die Gruppen (3) Stück für Stück auf diesem Bereich (5) jedesmal dann auszuleeren, wenn er von der vorhergehenden Gruppe (3) befreit worden ist,
- eine erste Greifeinrichtung oder Entwirrzange (7) für die Teile (3c), die entlang einer horizontalen Rutsche (8) beweglich ist, die ihrerseits entlang einem ersten Masten (9) zwischen zwei Endstellungen vertikal beweglich ist, wobei sich die "hintere" oberhalb des ersten Aufnahmebereiches (5) und die "vordere" oberhalb eines zweiten Aufnahmebereiches (11) befindet, wobei Einrichtungen vorgesehen sind zum sukzessiven Steuern des Rücklaufes dieser Entwirrzange (7) und der Abwärtsbewegung ihrer Rutsche (8) zu der Gruppe (3) hin, die auf dem ersten Aufnahmebereich (5) bereitsteht, der Schließung der Zange (7), um es ihr zu ermöglichen, eines oder einige Teile (3c) dieser Gruppe (3) zu ergreifen, des Anhebens ihrer Rutsche (8) in die obere Position entlang ihres Mastes (9), ihres Vorschubes bis zu ihrer vorderen Endstellung und ihrer Öffnung oberhalb des zweiten Aufnahmebereiches (11), wobei Einrichtungen vorgesehen sind, um sich über das Vorhandensein zumindest eines Teiles (3c) in der Entwirrzange (7) zu vergewissern, bevor ihre Rutsche (8) ihre obere Position erreicht hat, und um ihr erneutes Öffnen und die Abwärtsbewegung der Rutsche (8) zu steuern, falls kein Teil (3c) ergriffen wurde, und wobei weitere Einrichtungen vorgesehen sind, um das Öffnen dieser Entwirrzange (7) oberhalb des zweiten Aufnahmebereiches (11) nur dann zu gestatten, wenn letzterer frei von jeglichem Teil ist,
- eine zweite Greifeinrichtung oder Darbietungszange (23), die vertikal entlang einem zweiten Masten (24) zwischen einer oberen und einer unteren Endstellung vertikal beweglich ist, die sich oberhalb des zweiten Aufnahmebereiches (11) befinden, wobei einstellbare Einrichtungen vorgesehen sind, um sich zu vergewissern, daß die Länge des ergriffenen Teiles (3c) unterhalb der Darbietungszange (23) größer als die Hälfte der größeren Abmessung oder der Diagonalen dieses Teiles (3c) ist, und zum Steuern des Anhaltens des Aufwärtshubes dieser Darbietungszange (23) und ihrer Öffnung, falls die Länge des Teiles (3c) unterhalb von ihm kleiner als der vorgenannte Wert ist, sowie ihres erneuten Abstiegs zu diesem zweiten Bereich (11) hin und ihres erneuten Anhebens nach dem Schließen, bis das ergriffene Teil (3c) unterhalb der Zange (23) die gewünschte minimale Länge hat.

4. Anlage nach Anspruch 3, dadurch gekennzeichnet, daß die erste Fördereinrichtung (2), welche die Gruppen (3) von der Wasch-Entwässermaschine zuführt, aufweist:
ein unabhängiges letztes Teilstück (2'a), dessen Arbeitsweise durch eine Einheit aus drei Anwesenheitsdetektoren überwacht wird, und zwar einem ersten Detektor (12) für die Anwesenheit einer Gruppe (3), die an ihrem förderabseitigen Ende angeordnet ist, einem zweiten Detektor (6) für die Anwesenheit eines Teiles (3c), das sich geringfügig oberhalb des ersten Aufnahmebereiches (5) befindet, und einem dritten Detektor (13), dessen Aufgabe es ist, die Anwesenheit der Entwirrzange (7) in ihrer oberen und vorderen Endstellung zu erfassen, wobei die Bewegung dieses letzten Teilstücks (2'a) nur dann gesteuert wird, wenn eine Gruppe (3) in ihrem förderabseitigen Ende vorhanden ist, wenn kein Teil (3c) auf dem ersten Aufnahmebereich (5) verbleibt und wenn die Entwirrzange (7) ganz in ihrer oberen und vorderen Endstellung ist.

5. Anlage nach Anspruch 3, dadurch gekennzeichnet, daß die Entwirrzange (7) mit einem Anwesenheitsdetektor (16) ausgestattet ist, der sukzessive das Anhalten ihrer Abwärtsbewegung, ihres Schließens und ihrer Aufwärtsbewegung steuert, sobald sie mit einem Teil (3c) in Berührung kommt.

6. Anlage nach Anspruch 4, dadurch gekennzeichnet, daß der Detektor (16) der Entwirrzange (7) mit einem feststehenden Hilfsdetektor (21) kombiniert ist, der sich oberhalb der niedrigsten Höhe des Abwärtshubes der Entwirrzange (7) befindet, um sukzessive das Anhalten ihres Anstieges, ihrer Öffnung und eines erneuten Greifzyklus zu steuern, falls, wenn die Zange (7) die Höhe des feststehenden Detektors erreicht, die Abwesenheit von Teilen (3c) in der Entwirrzange (7) erfaßt worden ist.

7. Anlage nach einem der Ansprüche 3 bis 6, dadurch gekennzeichnet, daß die Entwirrzange (7) aus vier Backen (7a) besteht, die zwei Seite an Seite angeordnete Backenpaare (7a) bilden.

8. Anlage nach einem der Ansprüche 4 bis 7, dadurch gekennzeichnet, daß der Detektor (6) für die Anwesenheit der Gruppe (3), der sich unterhalb der oberen normalen Höhe einer Gruppe (3) aus Teilen (3c) befindet, die auf dem ersten Aufnahmebereich (5) aufliegen, ausgelegt ist, um die Abwärtsbewegung der Entwirrzange (7) nur dann zuzulassen, falls die Anwesenheit mindestens eines Teiles (3c) erfaßt worden ist.

9. Anlage nach einem der Ansprüche 3 bis 8, dadurch gekennzeichnet, daß der zweite Aufnahmebereich (11) zwei Teile aufweist, nämlich einen förderaufseitigen Teil (11a), der aus einem Transportband besteht, dem ein Detektor (14) zugeordnet ist für das Erfassen der Anwesenheit eines oder mehrerer Teile (3c), die durch die Entwirrzange (7) abgelegt worden sind, sowie einen förderabseitigen Teil (11b), der aus einem Aufnahmebehälter besteht, dem ein Anwesenheitsdetektor (15) zugeordnet ist, der mit dem vorgenannten Detektor (14) kombiniert ist, der wiederum dem Band des förderaufseitigen Teils (11a) zugeordnet ist, um den Vorschub des letzteren zu steuern, wenn zumindest ein Teil (3c) auf diesem Band ist und kein Teil (3c) mehr in dem Behälter des förderabseitigen Teils (11b) ist.

10. Anlage nach einem der Ansprüche 3 bis 9, dadurch gekennzeichnet, daß einerseits der erste Aufnahmebereich (5) aus einem punktuell arbeitenden gesteuerten Transportband besteht und andererseits der vorgenannte Detektor (6) für die Anwesenheit einer Gruppe (3) aus Teilen (3c) auf diesem ersten Aufnahmebereich (5) ausgelegt ist, um das Anhalten der Entwirrzange (7) zu steuern und den Vorschub des Bandes gleichzeitig mit demjenigen zuzulassen, welches den förderaufseitigen Teil (11a) des zweiten Aufnahmebereiches (11) bildet und über einen Hub, welcher der die beiden Aufnahmebereiche (5 und 11) trennenden Entfernung entspricht, wenn die Höhe der Teile (3c) einer Gruppe (3), die auf dem ersten Bereich (5) verbleibt, nicht ausreicht, daß diese Teile (3c) von der Entwirrzange (7) ergriffen werden.

11. Anlage nach einem der Ansprüche 3 bis 10, dadurch gekennzeichnet, daß die Darbietungszange (23) mit einem Detektor (26) für die Anwesenheit eines Teiles (3c) ausgestattet ist, der ausgelegt ist, um, sobald dieser Detektor (26) auf ein Teil (3c) trifft, sukzessive das Anhalten ihres Abwärtshubes, ihres Schließens und ihres Anhebens in die obere Endstellung zu steuern.

12. Anlage nach einem der Ansprüche 3 bis 11, dadurch gekennzeichnet, daß zwei feststehenden Detektoren (28, 25) vorgesehen sind, die vertikal zueinander um eine Entfernung versetzt sind, die geringfügig größer als die Hälfte der größten Abmessung eines Teiles (3c) ist, d. h. im allgemeinen die Hälfte seiner Diagonale, wobei die beiden Detektoren (28, 25) ausgelegt sind, um den Abwärtshub der Darbietungszange (23) fortschreiten zu lassen, wenn alle beide gleichzeitig eine Anwesenheit jeweils der Zange (23) und eines Teiles (3c) erfassen, und um ihn zu unterbrechen, die Öffnung dieser Zange (23) und den erneuten Beginn ihres Zyklus zu steuern, falls, wenn sie die Höhe des oberen Detektors (28) erreicht, der untere Detektor (25) die Abwesenheit eines Teiles (3c) erfaßt.

13. Anlage nach einem der Ansprüche 9 bis 12, dadurch gekennzeichnet, daß der Boden des Aufnahmebehälters (llb), der den förderabseitigen Teil des zweiten Aufnahmebereiches (11) bildet, aus einem Gitter besteht, und ein Gebläse vorgesehen ist, um durch dieses Gitter einen aufsteigenden Luftstrom zu blasen, der ein Aufwirbeln des auf ihm aufliegenden Teiles bewirkt, wenn mehrere Versuche der Darbietungszange (23) es zu ergreifen, fruchtlos geblieben sind.

14. Anlage nach Anspruch 13, dadurch gekennzeichnet, daß das den Boden des Aufnahmebehälters (11b) bildende Gitter aus zwei Halbgittern (11'b) besteht, die beiderseits der Mittelachse des Aufnahmebehälters (11b) symmetrisch angeordnet sind und um ihre am weitesten voneinander beabstandeten entgegengesetzten Ränder nach oben hin schwenkbar gelagert sind, wobei Einrichtungen zum Steuern des Schwenkens so ausgelegt sind, daß sie betätigt werden, sobald die Darbietungszange (23) zweimal hintereinander herangeführt wird, um ihren Zyklus wegen des Nichtergreifens eines Teiles (3c) erneut zu beginnen.

15. Anlage nach einem der Ansprüche 3 bis 14, dadurch gekennzeichnet, daß, wenn sie zur Versorgung eines Greifelements einer Bügelmaschine verwendet wird, die mit keiner automatischen Greifvorrichtung ausgestattet ist, eine zweite Fördereinrichtung (31) vorgesehen ist, die Stück für Stück Aufhängungsträger (32) befördert, von denen jeder zur Aufnahme und zum Tragen eines Teiles (3c) dient, das durch die Darbietungszange (23) über ihn gehängt wurde, wobei die zweite Fördereinrichtung (31) ausgelegt ist, um die Träger (32) in einem geschlossenen Kreis von einem Aufbewahrungsbereich (31a) bis zu ihrer Wiederkehr in diesen Bereich (31a) zu befördern, wobei sie sich an einem Ladebereich (31b) vorbeibewegen, bei dem jeder von ihnen sukzessive mit einem Teil (3c) in Berührung gebracht wird, das durch die Darbietungszange dargeboten wird, ohne dort anzuhalten, und zwar im wesentlichen auf der Höhe der Mitte des Abschnitts dieses Teils (3c), das unterhalb der vorgenannten Zange herabhängt, wenn diese Zange (23) in der oberen Endstellung ist, dann zu einem Pufferbereich (31c) und von dort zu der Entladestelle (31d), d.h. zu der manuellen Versorgungsstelle der Greifeinrichtung (4a), die von einer dieser Greifeinrichtung zugeordneten Bedienungsperson besetzt ist, bewegen, wobei Einrichtungen vorgesehen sind, um die Freigabe eines Trägers (32) von dem Aufbewahrungsbereich (31a) zu steuern, wenn ein Teil (3c) durch die Darbietungszange (23) in der oberen Stellung dargeboten wird, und wobei weitere Einrichtungen vorgesehen sind, um die Öffnung der Darbietungszange (23) zu steuern, wenn ein Träger (32) mit dem dargebotenen Teil (3c) in Berührung kommt, und wobei außerdem noch Einrichtungen vorgesehen sind, um die sich in dem Pufferbereich (31c) in Wartestellung befindlichen Träger (32) Stück für Stück freizugeben und ihren Vorschub zu ermöglichen, zunächst bis zu der Entladestelle (31d), die von der Bedienungsperson besetzt ist, sobald ein Träger (32) von seinem Teil (3c) durch diese Bedienungsperson befreit worden ist, und dann bis zu dem Aufbewahrungsbereich (31a), sobald er seinerseits durch die Bedienungsperson entladen worden ist.

16. Anlage nach Anspruch 15, dadurch gekennzeichnet, daß ein Detektor (34) für die Anwesenheit eines auf einem Träger (32) hängenden Teiles (3c) bei der Entnahmestelle (31d) der zweiten Fördereinrichtung (31) vorgesehen ist und dieser Detektor ausgelegt ist, um die Anhalteeinrichtungen der Träger (32) an dieser Stelle (31d) zu neutralisieren und den Neubeginn seines Durchlaufes bis zu dem Aufbewahrungsbereich (31a) zu ermöglichen, wenn kein auf diesem Träger (32) hängendes Teil (3c) erfaßt worden ist.

17. Anlage nach einem der Ansprüche 15 und 16, dadurch gekennzeichnet, daß förderabseitig von dem Aufnahmebehälter des förderaufseitigen Teils (lld) des zweiten Aufnahmebereiches (11), d.h. förderabseitig von der Darbietungszange (23) und unterhalb der Bahn der Träger (32) der zweiten Fördereinrichtung (31) förderabseitig von der Beladungsstelle (31b) ein Transportband (35) zur zyklischen, bewegten Wiederaufnahme einer Bewegung zu dem Aufnahmebehälter (11b) vorgesehen ist, um in diesem Behälter jedes Teil (3c) auszuleeren, das, da es auf einem Träger (32) der zweiten Fördereinrichtung (31) schlecht aufgehängt war, von diesem heruntergefallen wäre.

18. Anlage nach einem der Ansprüche 15 bis 17, dadurch gekennzeichnet, daß jeder Träger (32) der zweiten Fördereinrichtung (31) derart gelagert ist, daß er nach unten kippen kann, und die zweite Fördereinrichtung (31) bei der Entladestelle (31d) mit Einrichtungen zur manuellen Steuerung ausgestattet ist, um dieses Kippen zu ermöglichen.

## Claims

1. Method for transferring textile pieces of large size between a conveyer for batches of pieces leaving a washer/dryer and a feed device for an ironing machine, characterised in that it consists of:
- discharging the batches (3) of pieces (3c), one by one, on a first reception area (5) situated underneath the downstream end of the conveyer (2),
- effecting a preliminary disentangling of the pieces (3c) by gripping a limited number thereof, lifting them to a height greater than the maximum length of a piece (3c),
- conveying these few disentangled pieces (3c) above a second reception area (11),
- releasing them onto this second area (11),
- gripping the pieces (3c) thus disentangled, one by one, on this second area (11) and lifting them to a height corresponding to the detection of the end of the piece,
- and checking that the lifted piece (3c) is indeed spread out over a height greater than half its longest dimension.

2. Method according to Claim 1, characterised in that it includes a supplementary phase consisting of depositing the lifted piece (3c) on a suspension member (32) belonging to a second conveyer (31) designed to offer it up to the feed station (4a) so that one of its four corners (3'c) can be gripped easily by the operator, when this piece is offered up at this station, or to store it in a waiting area (31c).

3. Installation for implementing the method according to Claim 1, characterised in that it comprises, downstream of the conveyer (2) for batches (3) of textile pieces (3c) leaving the washer/dryer,
- a first reception area (5) for the batches (3) of pieces (3c), means being provided so that the batches (3) are discharged one by one, on this area (5), each time it has been cleared of the previous batch (3),
- a first gripping means or clamp (7) for disentangling the pieces (3c) which is movable along a horizontal runner (8) itself movable vertically along a first mast (9), between two end-of-travel positions, the "rear" one of which is situated above the first reception area (5) and the "front" one of which is situated above a second reception area (11), means being provided to control, in succession, the withdrawal of this disentangling clamp (7) and the downward movement of its runner (8) into the direction of the batch (3) waiting on the first reception area (5), the closure of the clamp (7) to enable it to grip one or more pieces (3c) in this batch (3), the re-raising of its runner (8) in the upper position along its mast (9), its forward movement as far as its forward end-of-travel position and its opening above the second reception area (11), means being provided to check the presence of at least one piece (3c) in the disentangling clamp (7) before its runner (8) has reached its upper position and to control its reopening and the descent of the runner (8) if no piece (3c) has been gripped, and other means being provided so as to allow the opening of this disentangling clamp (7) above the second reception area (11) only if the latter is free of any piece,
- a second gripping means or offering-up clamp (23), movable vertically along a second mast (24) between two upper and lower end-of-travel positions situated above the second reception area (11), adjustable means being provided to check that the length of the gripped piece (3c), below the offering-up clamp (23), is greater than half the longest dimension or diagonal of this piece (3c), and to control the stoppage of the upward travel of this offering-up clamp (23) and its opening if the length of the piece (3c), underneath it, is less than the aforementioned value, then its re-lowering in the direction of this second area (11) and its re-raising after its closure until the gripped piece (3c) has, underneath the clamp (23), the desired minimum length.

4. Installation according to Claim 3, characterised in that the first conveyer (2) bringing the batches (3) from the washer/dryer has a last, independent section (2'a), the functioning of which is controlled by a set of three presence detectors, a first detector (12) of the presence of a batch (3) disposed at its downstream end, a second detector (6) of the presence of a piece (3c) situated slightly above the first reception area (5) and a third detector (13) responsible for detecting the presence of the disentangling clamp (7) in its upper and forward end-of-travel position, the movement of the latter section (2'a) being actuated only if a batch (3) is present at its downstream end, if no piece (3c) remains on the first reception area (5) and if the disentangling clamp (7) is indeed in its upper and forward end-of-travel position.

5. Installation according to Claim 3, characterised in that the disentangling clamp (7) is equipped with a presence detector (16) controlling in succession the stoppage of its descent, its closure and its re-raising as soon as it arrives in contact with a piece (3c).

6. Installation according to Claim 4, characterised in that the detector (16) of the disentangling clamp (7) is combined with a fixed auxiliary detector (21) situated above the lowest level of the downward travel of the disentangling clamp (7) in order to control, in succession, the stoppage of its re-raising, its opening and a new gripping cycle if, when this clamp (7) reaches the level of this fixed detector, the absence of pieces (3c) in the disentangling clamp (7) has been detected.

7. Installation according to any one of Claims 3 to 6, characterised in that the disentangling clamp (7) consists of four jaws (7a) forming two pairs of jaws (7a) disposed side by side.

8. Installation according to any one of Claims 4 to 7, characterised in that the detector (6) of the presence of a batch (3), disposed below the normal upper level of a batch (3) of pieces (3c) resting on the first reception area (5), is arranged so as to allow the descent of the disentangling clamp (7) only if the presence of at least one piece (3c) is detected.

9. Installation according to any one of Claims 3 to 8, characterised in that the second reception area (11) has two parts, an upstream part (11a), consisting of a conveyer belt, with which there is associated a detector (14) of the presence of one or more pieces (3c) deposited by the disentangling clamp (7) and a downstream part (11b) consisting of a reception bowl with which there is associated a presence detector (15) combined with the aforementioned detector (14), associated with the belt of the upstream part (11a), to control the advance of the latter, when there is at least one piece (3c) on this belt and there is no piece (3c) in the bowl of the downstream part (11b).

10. Installation according to any one of Claims 3 to 9, characterised in that, on the one hand, the first reception area (5) consists of a conveyer belt with controlled punctual operation and, on the other hand, the aforementioned detector (6) of the presence of a batch (3) of pieces (3c) on this first reception area (5) is arranged to control the stoppage of the disentangling clamp (7) and allow the advance of this belt simultaneously with that constituting the upstream part (11a) of the second reception area (11) and on a travel corresponding to the distance separating the two reception areas (5 and 11), if the height of the pieces (3c) in a batch (3) remaining on the first area (5) is insufficient for these pieces (3c) to be gripped by the disentangling clamp (7).

11. Installation according to any one of Claims 3 to 10, characterised in that the offering-up clamp (23) is equipped with a detector (26) of the presence of a piece (3c) which is arranged to control, in succession, as soon as this detector (26) encounters a piece (3c), the stoppage of its downward travel, its closure and its raising into the upper end-of-travel position.

12. Installation according to any one of Claims 3 to 11, characterised in that two fixed detectors (28, 35), offset vertically with respect to each other by a distance slightly greater than half the longest dimension of a piece (3c), that is to say, generally, half its diagonal, these two detectors (28, 25) being arranged to allow the upward travel of the offering-up clamp (23) to continue if both detect simultaneously a presence respectively of the clamp (23) and a piece (3c), and to interrupt it, control the opening of this clamp (23) and the recommencement of its cycle if, when it has reached the level of the top detector (28), the bottom detector (25) detects the absence of a piece (3c).

13. Installation according to any one of Claims 9 to 12, characterised in that the bottom of the reception bowl (11b) constituting the downstream part of the second reception area (11) consists of a grid, and a fan is provided, designed to blow, through this grid, an upward air flow causing the disturbance of the piece (3c) resting on it if several attempts by the offering-up clamp (23) to grip it have remained unsuccessful.

14. Installation according to Claim 13, characterised in that the grid constituting the bottom of the reception bowl (11b) is formed by two half-grids (11'b) disposed symmetrically on each side of the median axis of the reception bowl (11b) and mounted so as to pivot upwards about their opposite edges furthest away from each other, pivot control means being arranged to act as soon as the offering-up clamp (23) is caused twice in succession to resume its cycle through lack of gripping of a piece (3c).

15. Installation according to any one of Claims 3 to 14, characterised in that, when it is intended for supplying the feeder of an ironing machine which is not equipped with an automatic engagement device, a second conveyer (31) is provided, conveying, one by one, suspension arms (32), each of which is designed to receive and support a piece (3c) deposited, straddling it, by the offering-up clamp (23), this second conveyer (31) being arranged to convey these arms (32), in closed circuit, from a storage area (31a) until they return to this area (31a), passing through a loading area (31b) where each of them is brought, in succession, in contact with a piece (3c) offered up by the offering-up clamp, without stopping there, substantially at the middle of the part of this piece (3c) which hangs below the aforementioned clamp, when this clamp (23) is in the upper end-of-travel position, then to a buffer area (31c) and from there to the unloading station (31d), that is to say to the manual station for supplying the feeding device (4a), occupied by an operator allocated to this feeding device, means being provided to control the release of an arm (32), from the storage area (31a), when a piece (3c) is offered up by the offering-up clamp (23) in the upper position, other means being provided to control the opening of the offering-up clamp (23) when an arm (32) arrives in contact with the piece (3c) offered up, yet other means being provided to release, one by one, the arms (32) waiting in the buffer area (31c) and allow their advance, first of all, as far as the unloading station (31d) occupied by the operator, as soon as an arm (32) has had its piece (3c) unloaded by this operator, and then as far as the storage area (31a), as soon as it has itself been unloaded by this operator.

16. Installation according to Claim 15, characterised in that a detector (34) of the presence of a piece (3c) suspended from an arm (32) is provided at the unloading station (31d) of the second conveyer (31), and this detector is arranged to neutralise the means of stopping the arms (32) at this station (31d) and allow its travel to continue as far as the storage area (31a) if no piece (3c) suspended from this arm (32) is detected.

17. Installation according to Claims 15 and 16, characterised in that there is provided, downstream of the reception bowl of the downstream part (11b) of the second reception area (11), that is to say downstream of the offering-up clamp (23) and below the path of the arms (32) of the second conveyer (31), downstream of the loading station (31b), a recovery conveyer belt (35), driven cyclically in a movement in the direction of the reception bowl (11b), with a view to discharging, into this bowl, any piece (3c) which, badly suspended from an arm (32) of the second conveyer (31), may have fallen onto it.

18. Installation according to one of Claims 15 to 17, characterised in that each arm (32) of the second conveyer (31) is mounted so as to be able to tilt downwards, and the second conveyer (31) is equipped, at the unloading station (31d), with manual control means for allowing this tilting.
